# EUROPÄISCHE PATENTSCHRIFT

(11) **EP 4 547 421 B1**
(45) Veröffentlichungstag und Bekanntmachung des Hinweises auf die Patenterteilung: **06.05.2026**
(21) Anmeldenummer: 23739104.0
(22) Anmeldetag: 29.06.2023
(51) Int. Cl.: B21J 15/04, B21J 15/10, B21J 15/26, B25B 27/00

(54) **NIETGERAET MIT FEDERELEMENT INTEGRIERTER GEWINDESPINDEL**
RIVETING DEVICE COMPRISING A THREADED SPINDLE WITH AN INTEGRATED SPRING
DISPOSITIF DE RIVETAGE COMPRENANT UNE BROCHE FILETÉE AVEC RESSORT INTÉGRÉ

(30) Priorität: 30.06.2022 DE 102022116413
(43) Veröffentlichungstag der Anmeldung: 07.05.2025
(73) Patentinhaber: SFS Group Germany GmbH, 61440 Oberursel (DE)
(72) Erfinder: KÖLM, Robert, 61267 Neu-Anspach (DE)
(74) Vertreter: Launhardt, Thomas
(86) Internationale Anmeldenummer: PCT/DE2023/100492
(87) Internationale Veröffentlichungsnummer: WO 2024/002426

(56) Entgegenhaltungen:
- EP-A1- 0 527 414
- EP-A1- 3 643 425
- EP-A1- 3 957 441
- US-A- 3 410 128

## Beschreibung

Die vorliegende Offenbarung betrifft ein Nietgerät mit Federelement integrierter Gewindespindel und insbesondere ein Blindniet-Setzgerät, ein Blindnietmutter-Setzgerät und ein Blindnietschrauben-Setzgerät.

Nietgeräte werden üblicherweise eingesetzt, um eine Nietverbindung zwischen zwei oder mehr Materialien, wie beispielsweise Blechen, an einer Verbindungsstelle herzustellen, an der die Materialien aneinander liegen. Zur Ausbildung der Nietverbindung wird ein plastisch verformbares, meist zylindrisches Verbindungselement genutzt, welches im Allgemeinen als Niet bezeichnet wird. Der Niet hat gewöhnlich an einem Ende einen vorgefertigten Setzkopf. Zur Herstellung der Nietverbindung wird der Niet in ein an der Verbindungsstelle vorliegendes Verbindungsloch bis zum Setzkopf eingebracht und anschließend wird das andere Ende des Niets zu einem Schließkopf plastisch umgeformt.

Nietgeräte können auch eingesetzt werden, um Bauteile mit geringer Wandstärke mit Gewinde auszustatten. Dafür werden Nietmuttern oder Nietschrauben genutzt, bei denen ein Niet mit einem Gewinde aufweisenden Element kombiniert ist. Die Nietmuttern bzw. Nietschrauben werden in ein vorgefertigtes Nietloch des Bauteils eingebracht und anschließend wird ein Bereich des Niets zu einem Schließkopf plastisch umgeformt.

Gebräuchliche Nietgeräte umfassen üblicherweise ein Nietwerkzeug, welches dazu eingerichtet ist, eine den Schließkopf ausbildende plastische Umformung zu bewirken. Zum Betätigen des Nietwerkzeugs weisen die Nietgeräte eine Antriebseinrichtung auf, welche häufig elektromechanisch ist und beispielsweise einen Elektromotor und ein als Kugelgewindetrieb ausgebildetes Spindelgetriebe umfasst. Ein solches Nietgerät ist in der EP 0 670 199 A1 beschrieben, welches dort als Setzgerät bezeichnet ist. Das Nietgerät ist zum Setzen von Blindnietmuttern ausgebildet und eingerichtet, durch Ausüben einer Zugbewegung an einem Gewindenietdorn die Blindnietmutter einer einen Schließkopf erzeugenden Stauchung zu unterziehen.

Die Nietgeräte weisen häufig ein Federelement auf, dessen Kraft genutzt ist, um Spannbacken eines Futtergehäuses gegen einen darin aufgenommenen Nietdorn beispielsweise eines zu setzenden Blindniets zu drücken und auf diese Weise den Nietdorn in dem Futtergehäuse axial zu fixieren. Das Futtergehäuse ist Bestandteil des Nietwerkzeugs und wird bei einem Nietvorgang von einer elektromotorisch angetriebenen Gewindespindel von einem Mundstück wegbewegt, an dem sich der Setzkopf des Blindniets abstützt.

Bei manchen Nietgeräten ist die Gewindespindel zur Unterbringung des Federelementes genutzt, indem das Federelement innerhalb der Gewindespindel untergebracht ist und sich einerseits gegen die Gewindespindel abstützt und andererseits über ein Drückteil auf die Spannbacken wirkt. Ein solches Nietgerät ist in der EP 0 527 414 A1 beschrieben, und bildet die Basis für den Oberbegriff des Anspruchs 1. Dort ist das Federelement von der dem Futtergehäuse zugewandten Seite in die Gewindespindel eingebracht und befindet sich auf einem rohrförmigen Fortsatz des Drückteils, der sich bis an das hintere Ende der Gewindespindel erstreckt. Die Gewindespindel selbst weist an ihrem zum Einführen des Federelementes genutzten vorderen Ende ein Außengewinde auf, auf welches das Futtergehäuse aufgeschraubt ist. Der vordere Endbereich der Gewindespindel hat damit eine geringere Wandstärke als andere Bereiche der Gewindespindel, welche bei einer Betätigung des Nietwerkzeugs im Kraftfluss liegen. Insofern tritt gerade dort eine höhere Bauteilbelastung im Betrieb des Nietgerätes auf.

Weitere Nietgeräte sind aus der EP 3 643 425 A1, der EP 3 957 441 A1 und der US 3 410 128 A bekannt.

Im Zuge einer fortwährenden Weiterentwicklung kann ein Bedarf darin gesehen werden, die Bauteilhaltbarkeit eines Nietgerätes der eingangs genannten Art zu verbessern.

Eine Ausführungsform eines grundlegenden Nietgerätes umfasst ein Nietwerkzeug und eine Antriebseinrichtung zum Betätigen des Nietwerkzeuges. Beispielsweise ist das Nietgerät, insbesondere das Nietwerkzeug zum Blindnieten geeignet, bei dem mittels eines Nietdorns der Nietvorgang von einer Seite des mit einem Blindniet zu versehenden Materials durchgeführt wird. Anstelle eines Blindniets kann auch eine Blindnietmutter oder eine Blindnietschraube verwendet sein.

Das Nietwerkzeug hat ein Mundstück und eine gegenüber dem Mundstück entlang bzw. in Richtung einer Wirkachse bewegbare Dornaufnahme. Das Nietwerkzeug hat ferner ein Federelement, welches mit einer Kraft in die Dornaufnahme hinein wirkt. Insbesondere wirkt das Federelement mit einer Kraft entlang der Wirkachse, also axial. Beispielsweise umfasst die Dornaufnahme ein gegenüber dem Mundstück entlang bzw. in Richtung der Wirkachse bewegbares Futtergehäuse und wenigstens ein in dem Futtergehäuse entlang eines Spannweges bewegbares Spannelement, insbesondere Spannbacke. Beispielsweise ist das Federelement eingerichtet, dass es das wenigstens eine Spannelement mit einer Kraft in das Futtergehäuse hinein beaufschlagt.

Die Antriebseinrichtung hat eine, ein Bewegungsgewinde aufweisende Gewindespindel, welche mit der Dornaufnahme wirkverbunden ist und eingerichtet ist, entlang der Wirkachse bewegt zu werden. In der Gewindespindel ist das Federelement aufgenommen bzw. ist in der Gewindespindel das Federelement integriert. Durch ein solches innenliegendes Federelement ist eine kompakte Bauweise des Nietgerätes, insbesondere axial bezüglich der Wirkachse, begünstigt, da Baulänge eingespart werden kann.

Die Gewindespindel hat ein der Dornaufnahme zugewandtes vorderes Ende und ein gegenüberliegendes hinteres Ende. Die Gewindespindel ist als Hohlspindel mit einem in Richtung ihrer Längserstreckung verlaufenden Durchgang ausgebildet, beispielsweise um einen Dornentsorgungspfad bereitzustellen. Der Durchgang weist einen sich bis zum hinteren Ende der Gewindespindel erstreckenden hinteren Längenabschnitt und einen davor vorliegenden vorderen Längenabschnitt auf. Die Gewindespindel hat im Bereich des vorderen Endes eine durch Materialausnehmung erzeugte Befestigungsstruktur, über welche die Gewindespindel, beispielsweise direkt oder indirekt über ein Zwischenelement, mit der Dornaufnahme verschiebefest verbunden ist.

Eine Verbesserung in der Bauteilhaltbarkeit bietet eine Ausführungsform des Nietgerätes, bei der der vordere Längenabschnitt des Durchgangs der Gewindespindel eine Querschnittsfläche aufweist, welche gegenüber der Querschnittsfläche des hinteren Längenabschnitts kleiner ist. Durch den in dieser Weise ausgebildeten Durchgang ist einer Bauteilschwächung der Gewindespindel entgegengewirkt.

Durch die größere Querschnittsfläche des Durchgangs im hinteren Längenabschnitt ist zudem eine Maßnahme getroffen, um ausreichend Bauraum zur Aufnahme des Federelementes bereitzustellen. Es ist daher vorgesehen, dass das Federelement in dem hinteren Längenabschnitt des Durchgangs der Gewindespindel angeordnet ist. Indem der hintere Längenabschnitt sich bis zum hinteren Ende der Gewindespindel erstreckt, ist eine einfache Montage begünstigt, da das Federelement über das hintere Ende der Gewindespindel in den Durchgang eingebracht werden kann.

Um zu ermöglichen, dass die Kraft des Federelementes in Richtung der Dornaufnahme wirken kann, stützt sich nach einer weiteren Ausführungsform das Federelement in Richtung der Wirkachse im Bereich des hinteren Längenabschnitts beispielsweise rückseitig an der Gewindespindel, insbesondere direkt oder über einen Gegenhalter ab. Sofern ein Gegenhalter vorgesehen ist, ist beispielsweise der Gegenhalter in den Durchgang am hinteren Ende der Gewindespindel eingeschraubt.

Das verbesserte Nietgerät kann so beschaffen sein, dass der vordere Längenabschnitt des Durchgangs sich zum vorderen Ende der Gewindespindel erstreckt. Durch den in dieser Weise ausgebildeten Durchgang ist einer Bauteilschwächung der Gewindespindel im Bereich ihres vorderen Endes, in dem sich die Befestigungsstruktur zur Anbindung der Dornaufnahme befindet, entgegengewirkt.

Die Befestigungsstruktur der Gewindespindel kann ein Gewinde, insbesondere ein Außengewinde umfassen oder sein. Aufgrund der kleineren Querschnittsfläche des Durchgangs im Bereich des vorderen Endes der Gewindespindel, also im Bereich der vorliegenden Befestigungsstruktur, ist besonders einer etwaigen durch das Gewinde bedingten Bauteilschwächung entgegengewirkt.

Das verbesserte Nietgerät kann ferner so beschaffen sein, dass der vordere Längenabschnitt des Durchgangs und das Bewegungsgewinde der Gewindespindel sich in einem Überlappungsabschnitt einander überlappen. In dem Überlappungsbereich weist der Durchgang somit die kleinere Querschnittsfläche auf. Auch dadurch ist eine Verbesserung der Bauteilhaltbarkeit erreicht.

Bei einer Ausführungsform ist die Gewindespindel in Eingriff mit einer Spindelmutter eines Spindelgetriebes, welches beispielsweise ein Bestandteil der Antriebseinrichtung ist. Das verbesserte Nietgerät kann in diesem Fall so beschaffen sein, dass in einem vor einer Betätigung des Nietwerkzeuges vorliegenden Ausgangszustand das Federelement in der Gewindespindel axial derart angeordnet ist, dass sich die Spindelmutter und das Federelement überlappen oder ein dem Nietwerkzeug zugewandtes Ende der Spindelmutter vor einem dem Nietwerkzeug zugewandten Ende des Federelementes liegt. Dadurch ist eine kompakte Bauweise in axialer Richtung bezüglich der Wirkachse begünstigt.

Bei einer weiteren Ausführungsform ist in dem vorderen Längenabschnitt des Durchgangs der Gewindespindel ein Drückteil zur Übertragung der Kraft des Federelementes verschiebbar aufgenommen. Das verbesserte Nietgerät kann in diesem Fall so beschaffen sein, dass das Drückteil als Hohlkörper mit einem in Richtung seiner Längserstreckung verlaufenden Durchgang ausgebildet ist, dessen Durchmesser größer als der Durchmesser eines von dem Nietwerkzeug nutzbaren bzw. genutzten Nietdorns ist. Dadurch kann über den Durchgang des Drückteils ein aus einem Nietvorgang verbleibender Rest eines Nietdorns von dem Nietwerkzeug abgeführt werden.

Bei einer weiteren Ausführungsform weist das Federelement einen sich in Richtung der Längsachse der Gewindespindel verlaufenden Durchgang auf, dessen Durchmesser größer als der Durchmesser eines von dem Nietwerkzeug nutzbaren bzw. genutzten Nietdorns ist. Dazu bietet es sich an, dass das Federelement als Druckfeder ausgebildet ist. Auch diese Maßnahme zielt darauf ab, einen aus einem Nietvorgang verbleibenden Rest eines Nietdorns von dem Nietwerkzeug abführen zu können.

In die gleiche Richtung zielt die Maßnahme, dass nach einer weiteren Ausführungsform der vorstehend beschriebene Gegenhalter einen sich in Richtung der Längsachse der Gewindespindel verlaufenden Durchgang aufweist, dessen Durchmesser größer als der Durchmesser eines von dem Nietwerkzeug nutzbaren bzw. genutzten Nietdorns ist. Durch den Durchgang der Gewindespindel und/oder den Durchgang des Drückteils und/oder den Durchgang des Gegenhalters kann somit ein Dornentsorgungspfad realisiert werden.

Beispielsweise ist der Durchmesser des Durchgangs des Federelementes und/oder der Durchmesser des Durchgangs des Gegenhalters so groß bemessen, dass eine Zwischenhülse bzw. ein Zwischenrohr in den Durchgang des Federelementes bzw. des Gegenhalters eingebracht werden kann und der Innendurchmesser der Zwischenhülse bzw. des Zwischenrohres beispielsweise größer als der Durchmesser des von dem Nietwerkzeug nutzbaren Nietdorns ist. Die Zwischenhülse bzw. das Zwischenrohr kann vorgesehen sein, um den Querschnitt des Dornentsorgungspfades über seine vorzugsweise gesamte Länge gleichbleibend zu halten und/oder um den Querschnitt des Dornentsorgungspfades an einen bestimmten verwendeten Dorndurchmesser des genutzten Nietdorns anzupassen.

Bei einer weiteren Ausführungsform ist die Gewindespindel ein Bestandteil einer elektromechanischen Antriebseinrichtung, welche einen Elektromotor zum Antreiben der Gewindespindel umfasst. Beispielsweise handelt es sich bei der Gewindespindel um eine Kugelgewindespindel und ist beispielsweise ein Bestandteil eines Kugelgewindetriebes.

Bei einer weiteren Ausführungsform ist das Nietgerät als Handnietgerät ausgebildet und umfasst ein Griffteil, welches beispielsweise eine Längserstreckung quer zur Wirkachse hat. Beispielsweise ist das Griffteil an einem die Antriebseinrichtung, insbesondere die Gewindespindel aufnehmenden Gerätegehäuse gebildet, insbesondere daran angeformt ist. Durch das Griffteil kann das Nietgerät in der Hand gehalten bzw. händisch geführt werden. Insbesondere ist durch das Griffteil ein händisches Ansetzen des Nietgerätes an eine zu nietende Stelle ermöglicht.

Nach einem Aspekt wird ein Blindniet-Setzgerät vorgeschlagen. Das Blindniet-Setzgerät umfasst das vorstehend beschriebene Nietgerät und hat einen in seiner Dornaufnahme aufgenommenen Nietdorn eines zu setzenden Blindniets.

Nach einem weiteren Aspekt wird ein Blindnietmutter-Setzgerät vorgeschlagen. Das Blindnietmutter-Setzgerät umfasst das vorstehend beschriebene Nietgerät und hat einen in seiner Dornaufnahme aufgenommenen Gewindenietdorn für eine zu setzende Blindnietmutter.

Nach einem weiteren Aspekt wird ein Blindnietschraube-Setzgerät vorgeschlagen. Das Blindnietschraube-Setzgerät umfasst das vorstehend beschriebene Nietgerät und hat einen in seiner Dornaufnahme aufgenommenen Gewindenietdorn einer zu setzenden Blindnietschraube.

Weitere Einzelheiten und Merkmale ergeben sich aus der nachfolgenden Beschreibung mehrerer Ausführungsbeispiele anhand der Zeichnung. Es zeigen
- Fig. 1: eine exemplarische Ausführungsform eines Nietgerätes mit einem Nietwerkzeug und einer Antriebseinrichtung zum Betätigen des Nietwerkzeuges in einer schematisierten Schnittdarstellung,
- Fig. 2: einen vergrößerten Ausschnitt des Nietgerätes der Figur 1 im Bereich des Nietwerkzeuges und einem damit wirkverbundenen Spindelgetriebe in einer schematisierten Schnittdarstellung,
- Fig. 3: eine mögliche Ausführungsform eines Blindniet-Setzgerätes mit dem exemplarischen Nietgerät der Figur 1 in einer schematisierten Teildarstellung,
- Fig. 4: eine mögliche Ausführungsform eines Blindnietmutter-Setzgerätes mit dem exemplarischen Nietgerät der Figur 1 in einer schematisierten Teildarstellung, und
- Fig. 5: eine mögliche Ausführungsform eines Blindnietschraube-Setzgerätes mit dem exemplarischen Nietgerät der Figur 1 in einer schematisierten Teildarstellung.

Figur 1 zeigt den Aufbau einer exemplarischen Ausführungsform eines Nietgerätes 1, das in Fachkreisen auch als Setzgerät bezeichnet wird. Das exemplarische Nietgerät 1 ist zum Anbringen von Nieten nach dem Blindnietverfahren geeignet und diesbezüglich für einen Einsatz von Blindnieten ausgelegt.

Das exemplarische Nietgerät 1 umfasst ein Nietwerkzeug 10 und eine Antriebseinrichtung 30 zum Betätigen des Nietwerkzeugs 10. Bevorzugt ist das Nietwerkzeug 10 in einem Werkzeuggehäuse 60 aufgenommen. Bevorzugt ist die Antriebseinrichtung 30 in einem Gerätegehäuse 50 aufgenommen. Bevorzugt ist das Werkzeuggehäuse 60 ein Metallgehäuse. Bevorzugt ist das Gerätegehäuse 50 ein Kunststoffgehäuse.

Bevorzugt handelt es sich bei der Antriebseinrichtung 30 um eine elektromechanische Antriebseinrichtung. Die elektromechanische Antriebseinrichtung 30 umfasst beispielsweise einen Elektromotor 31 mit einer rotierbaren Abtriebswelle 31.1 und vorzugsweise ein Spindelgetriebe 32, welches von dem Elektromotor 31 antreibbar ist. Bevorzugt ist das Spindelgetriebe 32 eingerichtet, eine von der Abtriebswelle 31.1 ausgehende rotatorische Antriebsbewegung in eine entlang einer Wirkachse W wirkende translatorische Antriebsbewegung zum Betätigen des Nietwerkzeugs 10 zu wandeln. Bei dem Spindelgetriebe 32 kann es sich um einen Kugelgewindetrieb handeln.

Figur 2 zeigt einen vergrößerten Ausschnitt des exemplarischen Nietgerätes 1 im Bereich des Nietwerkzeuges 10 und des Spindelgetriebes 32. Wie insbesondere daraus ersichtlich ist, hat das Nietwerkzeug 10 ein Mundstück 11 und eine gegenüber dem Mundstück 11 in Richtung einer Wirkachse W bewegbare Dornaufnahme 12. Beispielsweise hat die Dornaufnahme 12 ein Futtergehäuse 13 und wenigstens ein, vorzugsweise mehrere in dem Futtergehäuse 13 entlang eines Spannweges bewegbare Spannelemente 14, 14', insbesondere Spannbacken. Bevorzugt sind das Mundstück 11 und/oder die Dornaufnahme 12 und/oder das Futtergehäuse 13 und/oder die Spannelemente 14, 14' ein Metallteil.

Das Mundstück 11 dient beispielsweise der Aufnahme eines (in den Figuren 1 und 2 nicht dargestellten) zu setzenden Niets, insbesondere Blindniets, und weist vorzugsweise ein Durchgangsloch 11.1 auf, um darin den Nietdorn des Niets einzuführen. Die Dornaufnahme 12 dient beispielsweise dazu, den Nietdorn zu fixieren, so dass eine verschiebefeste Verbindung zwischen dem aufgenommenen Nietdorn und der Dornaufnahme 12 erzeugt ist. Dies kann beispielsweise über das Futtergehäuse 13 mit den darin bewegbar angeordneten Spannelementen 14, 14' geschehen, durch welche der Nietdorn in dem Futtergehäuse 13 fixiert wird, insbesondere eingespannt wird.

Weiter ist ein Federelement 15 vorgesehen, welches mit einer Kraft in die Dornaufnahme 12 wirkt. Die Kraft des Federelements 15 kann als Vorspannkraft genutzt sein, durch welche die Fixierung des Nietdorns in der Dornaufnahme 12 bewirkt ist oder zumindest unterstützt ist. Beispielsweise ist das Federelement 15 vorgesehen, um die Spannelemente 14, 14' mit einer Federkraft in das Futtergehäuse 13 hinein zu beaufschlagen. Dadurch werden die Spannelemente 14, 14' gegen einen über das Durchgangsloch 11.1 des Mundstücks 11 in das Futtergehäuse 13 eingeführten Nietdorn beispielsweise eines Blindniets in Spannposition gedrückt. Beispielsweise handelt es sich bei dem Federelement 15 um eine Druckfeder.

Durch die Antriebseinrichtung 30 kann das Nietwerkzeug 10 dahingehend betätigt werden, dass die Dornaufnahme 12 bzw. das Futtergehäuse 13 zusammen mit dem darin aufgenommenen Nietdorn in Richtung der Wirkachse W von dem Mundstück 11 wegbewegt wird. Dies geschieht beispielsweise dadurch, dass durch die Antriebseinrichtung 30 die Dornaufnahme 12 bzw. das Futtergehäuse 13 von dem Mundstück 11 weggezogen wird. Diese an sich bekannte Funktionsweise und das damit ausführbare Blindnieten ist in der Druckschrift EP 0 116 954 A2 näher beschrieben, auf die zum Zweck der Vervollständigung und Ergänzung der vorliegenden Offenbarung hiermit Bezug genommen wird mit dem Hinweis, dass die Druckschrift gleichlautenden Begriffen eventuell eine Bedeutung beilegt, welche von der vorliegenden Bedeutung abweicht.

Bevorzugt ist das Mundstück 11 an dem Werkzeuggehäuse 60 befestigt, beispielsweise damit verschraubt. Bevorzugt ist in dem Werkzeuggehäuse 60 die Dornaufnahme 12, insbesondere das Futtergehäuse 13, in Richtung der Wirkachse W bewegbar aufgenommen. Beispielsweise ist das Werkzeuggehäuse 60 rohrförmig ausgebildet. Beispielsweise ist an einem Ende des Werkzeuggehäuses 60 das Mundstück 11 befestigt und das gegenüberliegende Ende ist dem Gerätegehäuse 50 zugewandt.

Bevorzugt ist in dem Gerätegehäuse 50 das Spindelgetriebe 32 angeordnet. Das Spindelgetriebe 32 umfasst eine Gewindespindel 33 mit einem Bewegungsgewinde 33.3 und eine damit in Eingriff stehende oder bringbare Spindelmutter 34. Bevorzugt sind die Gewindespindel 33 und die Spindelmutter 34 konzentrisch zueinander bezüglich einer Getriebeachse, insbesondere der Getriebeachse des Spindelgetriebes 32, angeordnet. Bevorzugt ist achsparallel zu der Getriebeachse die Abtriebswelle 31.1 des Elektromotors 31 angeordnet. Bevorzugt liegt die Getriebeachse auf der Wirkachse W.

Beispielsweise sind die Gewindespindel 33 und die Spindelmutter 34 derart eingerichtet, dass die Spindelmutter 34 das von dem Elektromotor 31 angetriebene bzw. antreibbare Getriebeelement ist und die Gewindespindel 33 zum Ausführen der translatorischen Antriebsbewegung genutzt ist, um das Nietwerkzeug 10 zu betätigen. Beispielsweise ist dazu die Spindelmutter 34 in dem Gerätegehäuse 50 drehbar gelagert und die Gewindespindel 33 ist gegen Drehung relativ zum Gerätegehäuse 50 gesichert.

Beispielsweise ist die Spindelmutter 34 in radialer Richtung bezüglich der Getriebeachse bzw. der Wirkachse W über wenigstens ein, vorzugsweise zwei Radiallager 35, 35' in dem Gerätegehäuse 50 drehbar gelagert. Beispielsweise sind die Radiallager 35, 35' in axialem Abstand zueinander angeordnet. Beispielsweise befindet sich zwischen dem Radiallagern 35, 35' eine Antriebsstelle, über welche der Elektromotor 31 mit der Spindelmutter 34 wirkverbunden ist. Beispielsweise handelt es sich bei den Radiallagern 35, 35' um ein Wälzlager, insbesondere ein Rillenkugellager.

Beispielsweise ist die Spindelmutter 34 über ein Axiallager 36 in einem beispielsweise als Lagergehäuse dienenden Stützring 39 axial bezüglich der Getriebeachse bzw. der Wirkachse W gelagert, wobei sich der Stützring 39 in axialer Richtung über das Werkzeuggehäuse 60 an dem Mundstück 11 abstützt. Das Werkzeuggehäuse 60 selbst ist beispielsweise über eine Haltestruktur 51, wie beispielsweise ein ringförmiges Deckelelement, an dem Stützring 39 gehalten sein, insbesondere lose gehalten.

Bevorzugt ist der Stützring 39 verformungssteif bzw. druckfest ausgebildet. Beispielsweise handelt es sich bei dem Stützring 39 um ein Metallteil. Beispielsweise ist der Stützring 39 ein separates Bauteil. Beispielsweise handelt es sich bei dem Axiallager 36 um ein Axial-Wälzlager. Grundsätzlich kann das Axiallager 36 auch ein Nadellager sein.

Wie beispielsweise aus der Figur 1 ersichtlich ist, können wenigstens eine, vorzugsweise zwei Untersetzungsstufen 37, 37' zwischen dem Elektromotor 31 und dem Spindelgetriebe 32 zwischengeschaltet sein. Beispielsweise sind die Untersetzungsstufen 37, 37' im Kraftfluss hintereinandergeschaltet. Beispielsweise nutzen die Untersetzungsstufen 37, 37' eine gemeinsame Zwischenwelle 38. Beispielsweise handelt es sich bei wenigstens einer der Untersetzungsstufen 37, 37' um eine Stirnradstufe und die zugehörigen Getriebeelemente sind Stirnradgetrieberäder. Zur radialen Lagerung der Untersetzungsstufen 37, 37' kann ebenfalls das Gerätegehäuse 50 genutzt sein. Auch zur radialen Lagerung des Elektromotors 31 kann das Gerätegehäuse 50 genutzt sein.

Bezüglich der Lagerung des Spindelgetriebes 32, insbesondere der Spindelmutter 34, der Lagerung der Untersetzungsstufen 37, 37', insbesondere der gemeinsamen Zwischenwelle 38, und der Lagerung des Elektromotors 31 wird zum Zweck der Vervollständigung und Ergänzung der vorliegenden Offenbarung auf die deutsche Patentanmeldung mit dem amtlichen Aktenzeichen DE 10 2022 116 406.3 Bezug genommen mit dem Hinweis, dass die Patentanmeldung gleichlautenden Begriffen eventuell eine Bedeutung beilegt, welche von der vorliegenden Bedeutung abweicht.

Wie insbesondere aus der Figur 2 ersichtlich ist, hat die Gewindespindel 33 ein der Dornaufnahme 12, insbesondere dem Futtergehäuse 13 zugewandtes vorderes Ende 33.1 und ein gegenüberliegendes hinteres Ende 33.2. Die Gewindespindel 33 hat im Bereich ihres vorderen Endes 33.1 eine Befestigungsstruktur 33.4, über welche die Gewindespindel 33 direkt oder indirekt mit der Dornaufnahme 12, insbesondere dem Futtergehäuse 13, verschiebefest verbunden ist. Die Befestigungsstruktur 33.4 ist durch Materialausnehmung oder sonstige Nachbearbeitung oder Endbearbeitung der Gewindespindel 33 erzeugt. Beispielsweise handelt es sich bei der Befestigungsstruktur 33.4 um ein Gewinde, insbesondere ein Außengewinde.

Die Gewindespindel 33 ist als Hohlspindel mit einem in Richtung ihrer Längserstreckung verlaufenden Durchgang 40 ausgebildet. Über den Durchgang 40 ist es ermöglicht, ein aus einem Nietvorgang verbleibenden Rest eines Nietdorns von dem Nietwerkzeug 10 abzuführen. Beispielsweise mündet der Durchgang 40 am hinteren Ende 33.2 der Gewindespindel 33 in einer Abführhülse 42, welche wiederum in einem Auffangbehälter 4 (Figur 1) mündet. Beispielsweise ist die Abführhülse 42 mit dem Gerätegehäuse 50 gehäusefest verbunden. Beispielsweise ist die Abführhülse 42 mit einem Ende in den Durchgang 40 der Gewindespindel 33, insbesondere am hinteren Ende 33.2, eingesteckt. Beispielsweise ist auf diese Weise ein Dornentsorgungspfad über die Gewindespindel 33 realisiert, wobei der Auffangbehälter 4 als Sammler für Dornreste dient.

Bevorzugt hat daher der Durchgang 40 der Gewindespindel 33 einen Durchmesser, welcher größer als der Durchmesser eines von dem Nietwerkzeug 10 nutzbaren bzw. genutzten Nietdorns ist. Um in radialer Richtung bezüglich der Wirkachse W möglichst kompakt bauend zu sein, ist der Durchmesser des Durchgangs 40 der Gewindespindel 33 bevorzugt nur geringfügig größer als der Durchmesser des Nietdorns ausgebildet, so dass ein Verklemmen des Nietdorns oder ein sonstiges Steckenbleiben des Nietdorns in dem Durchgang 40 der Gewindespindel 33 vermieden ist.

Bei dem exemplarischen Nietgerät 1 ist der Durchgang 40 ergänzend genutzt, um darin das Federelement 15 unterzubringen. Beispielsweise ist das Federelement 15 vollständig in der Gewindespindel 33, insbesondere in dem Durchgang 40, angeordnet. Dadurch ist die Kompaktheit des Nietgerätes 1 beispielsweise gegenüber einer Ausführung mit einem außerhalb einer Gewindespindel vorliegendem Federelement verbessert. Durch das innenliegende Federelement 15 kann insofern Baulänge eingespart werden.

Um das Federelement 15 in dem Durchgang 40 der Gewindespindel 33 unterbringen, ist es vorgesehen, dass der Durchgang 40 einen sich bis zum hinteren Ende 33.2 der Gewindespindel 33 erstreckenden hinteren Längenabschnitt 40.2 und einen davor vorliegenden vorderen Längenabschnitt 40.1 aufweist und dass der vordere Längenabschnitt 40.1 eine Querschnittsfläche aufweist, welche gegenüber der Querschnittsfläche des hinteren Längenabschnitts 40.2 kleiner ist. Die Querschnittsfläche des hinteren Längenabschnitts 40.2 ist also größer als die Querschnittsfläche des vorderen Längenabschnitts 40.1.

Diese Gestaltung des Durchgangs 40 ist beispielsweise gezielt gewählt, um zum einen der größeren radialen Erstreckung des Federelementes 15 gegenüber der radialen Erstreckung eines Nietdorns zu genügen. Deshalb ist die Querschnittsfläche des einen Längenabschnitts 40.2 des Durchgangs 40 größer als die Querschnittsfläche des anderen Längenabschnitts 40.1 und es ist daher das Federelement 15 in dem Längenabschnitt 40.2 mit der größeren Querschnittsfläche angeordnet. Zum anderen handelt es sich bei dem Längenabschnitt mit der größeren Querschnittsfläche um den hinteren Längenabschnitt 40.2 des Durchgangs 40. Dieser Längenabschnitt ist im Vergleich zum vorderen Längenabschnitt 40.1 nicht noch zusätzlich durch die Befestigungsstruktur 33.4, insbesondere das Befestigungsgewinde und beispielsweise einen dazugehörigen Freistich geschwächt.

Bevorzugt erstreckt sich der vordere Längenabschnitt 40.1 des Durchgangs 40 bis zum vorderen Ende 33.1 der Gewindespindel 33. Auf diese Weise ist einer Bauteilschwächung der Gewindespindel 33 im Bereich der Befestigungsstruktur 33.4 entgegengewirkt. Beispielsweise erstreckt sich der vordere Längenabschnitt 40.1 des Durchgangs 40 soweit in Richtung zum hinteren Ende 33.2 der Gewindespindel 33 hin, dass der vordere Längenabschnitt 40.1 und das Bewegungsgewinde 33.3 der Gewindespindel 33 sich in einem Überlappungsabschnitt 41 einander überlappen.

Beispielsweise ist in einem vor einer Betätigung des Nietwerkzeuges 10 vorliegenden Ausgangszustand das Federelement 15 in der Gewindespindel 33 axial derart angeordnet, dass sich die Spindelmutter 34 und das Federelement 15 überlappen oder ein dem Nietwerkzeug 10 zugewandtes Ende der Spindelmutter 34 vor einem dem Nietwerkzeug 10 zugewandten Ende des Federelementes 15 liegt. Zur Übertragung der Kraft des Federelementes 15 in Richtung zur Dornaufnahme 12 ist beispielsweise ein Drückteil 16 vorgesehen. Beispielsweise ist das Drückteil 16 zumindest teilweise in dem vorderen Längenabschnitt 40.1 des Durchgangs 40 verschiebbar aufgenommen. Beispielsweise stützt sich das Federelement 15 mit seinem hinteren Ende an der Gewindespindel 33 ab. Dies erfolgt bei dem exemplarischen Nietgerät 1 beispielsweise über einen Gegenhalter 17. Der Gegenhalter 17 ist beispielsweise an der Gewindespindel 33 befestigt, insbesondere am hinteren Ende 33.2 der Gewindespindel 33 angeschraubt, beispielsweise in den Durchgang 40 der Gewindespindel 33 eingeschraubt.

Bevorzugt weist das Federelement 15 einen sich in Richtung der Längsachse der Gewindespindel 33 verlaufenden Durchgang 15.1 auf, dessen Durchmesser größer als der Durchmesser eines von dem Nietwerkzeug 10 nutzbaren Nietdorns ist. Bevorzugt ist das Drückteil 16 als vorzugsweise länglicher Hohlkörper mit einem in Richtung seiner Längserstreckung verlaufenden Durchgang 16.1 ausgebildet, dessen Durchmesser größer als der Durchmesser eines von dem Nietwerkzeug 10 nutzbaren Nietdorns ist. Bevorzugt ist der Gegenhalter 17 als vorzugsweise länglicher Hohlkörper mit einem in Richtung seiner Längserstreckung verlaufenden Durchgang 17.1 ausgebildet, dessen Durchmesser größer als der Durchmesser eines von dem Nietwerkzeug 10 nutzbaren Nietdorns ist. Auf diese Weise ist es ermöglicht einen Dornentsorgungspfad zu realisieren, wobei der Auffangbehälter 4 als Sammler für Dornreste genutzt werden kann.

Beispielsweise ist der Durchmesser des Durchgangs 15.1 des Federelementes 15 und/oder der Durchmesser des Durchgangs 17.1 des Gegenhalters 17 so groß bemessen, dass eine (in den Figuren 1 und 2 nicht dargestellte) Zwischenhülse bzw. Zwischenrohr in den Durchgang 15.1 des Federelements 15 bzw. in den Durchgang 17.1 des Gegenhalters 17 eingebracht werden kann und der Innendurchmesser der Zwischenhülse bzw. des Zwischenrohres beispielsweise größer als der Durchmesser des von dem exemplarischen Nietgerät 1 nutzbaren Nietdorns ist. Die Zwischenhülse bzw. das Zwischenrohr kann vorgesehen sein, um den Querschnitt des Dornentsorgungspfades über seine vorzugsweise gesamte Länge gleichbleibend zu halten und/oder um den Querschnitt des Dornentsorgungspfades an einen bestimmten verwendeten Dorndurchmesser des genutzten Nietdorns anzupassen.

Bei dem exemplarischen Nietgerät 1 kann es sich um ein Handnietgerät handeln. Das Handnietgerät 1 weist beispielsweise eine Grifffläche 2.1 auf, welche an dem Gerätegehäuse 50 zumindest teilweise ausgebildet sein kann. Beispielsweise hat das Handnietgerät 1 ein Griffteil 2, welches durch das Gerätegehäuse 50 zumindest teilweise gebildet ist. Durch die Grifffläche 2.1 bzw. das Griffteil 2 kann das exemplarische Nietgerät 1 in der Hand gehalten werden, wenn es zum Setzen eines Blindniets an ein Werkstück angesetzt wird. Der Nietvorgang als solches erfolgt dann durch Betätigung des Nietwerkzeugs 10 über die Antriebseinrichtung 30.

Zur elektrischen Energieversorgung der Antriebseinrichtung 30 kann ein vorzugsweise austauschbarer elektrischer Energiespeicher, wie beispielsweise ein Akkumulator 3, vorgesehen sein, welcher beispielsweise im Bereich eines dem Nietwerkzeug 10 abgewandten Endes des Griffteils 2 angeordnet ist. Insofern kann es sich bei dem exemplarischen Nietgerät 1 um ein Akkugerät handeln.

Figur 3 zeigt beispielhaft eine mögliche Ausführungsform eines Blindniet-Setzgerätes 100. Das Blindniet-Setzgerät 100 hat den Aufbau des vorstehend beschriebenen exemplarischen Nietgerätes 1, wobei in der Figur 3 zur Vereinfachung lediglich ein Ausschnitt des exemplarischen Nietgerätes 1 im Bereich des Nietwerkzeuges 10 dargestellt ist. Bei dem Blindniet-Setzgerät 100 ist ein Nietdorn 120 eines Blindniets 110 in das Mundstück 11 eingeführt und in der Dornaufnahme 12, insbesondere dem Futtergehäuse 13, aufgenommen und beispielsweise durch das wenigstens eine Spannelement 14 bzw. 14' in axialer Richtung fixiert. Dies ist beispielsweise durch das Federelement 15 des exemplarischen Nietgerätes 1 (Figur 2) bewirkt, welches mit seiner Federkraft über das Drückteil 16 auf das wenigstens eine Spannelement 14 bzw. 14' wirkt, wodurch das wenigstens eine Spannelement 14 bzw. 14' gegen den Nietdorn 120 in Spannposition gehalten ist. Die Figur 3 zeigt den Blindniet 110 in dem Zustand vor dem Vernieten, in dem der Nietkörper 130 des Blindniets 110 noch in seinem Ausgangszustand ist.

Figur 4 zeigt beispielhaft eine mögliche Ausführungsform eines Blindnietmutter-Setzgerätes 200. Das Blindnietmutter-Setzgerät 200 hat den Aufbau des vorstehend beschriebenen exemplarischen Nietgerätes 1, wobei die Dornaufnahme 12 und das Drückteil 16 im Hinblick auf einen Nietdorn für eine Blindnietmutter modifiziert sind und der Nietdorn ein Gewindenietdorn ist. Beispielsweise hat das Drückteil 16 dort eine Funktion im Hinblick auf ein Spindeln des Gewindenietdorns in die Blindnietmutter. In der Figur 4 ist zur Vereinfachung lediglich ein Ausschnitt des exemplarischen Nietgerätes 1 im Bereich des Nietwerkzeuges 10 dargestellt. Bei dem Blindnietmutter-Setzgerät 200 ist ein Gewindenietdorn 220 für eine Blindnietmutter 210 in der Dornaufnahme 12 aufgenommen. Die Figur 4 zeigt die Blindnietmutter 210 in dem Zustand vor dem Vernieten, in dem der Nietkörper 230 der Blindnietmutter 210 noch in seinem Ausgangszustand ist.

Beispielsweise ist bei dem Blindnietmutter-Setzgerät 200 das Drückteil 16 in eine Aufnahme des Gewindenietdorns 220 eingeführt und bildet über die Aufnahme mit dem Gewindenietdorn 220 eine formschlüssige drehfeste Verbindung aus. Beispielsweise ist durch die Kraft des Federelementes 15 des exemplarischen Nietgerätes 1 (Figur 2), welche auf das Drückteil 16 axial wirkt, das Drückteil 16 in der Aufnahme des Gewindenietdorns 220 gehalten.

Figur 5 zeigt beispielhaft eine mögliche Ausführungsform eines Blindnietschraube-Setzgerätes 300. Das Blindnietschraube-Setzgerät 300 hat den Aufbau des vorstehend beschriebenen exemplarischen Nietgerätes 1, wobei die Dornaufnahme 12 und das Drückteil 16 im Hinblick auf einen Nietdorn einer Blindnietschraube modifiziert sind und der Nietdorn ein Gewindenietdorn ist. Beispielsweise hat das Drückteil 16 dort eine Funktion im Hinblick auf ein Spindeln des Gewindenietdorns in ein Einschraubteil der Dornaufnahme 12. In der Figur 5 ist zur Vereinfachung lediglich ein Ausschnitt des exemplarischen Nietgerätes 1 im Bereich des Nietwerkzeuges 10 dargestellt. Bei dem Blindnietschraube-Setzgerät 300 ist ein Gewindenietdorn 320 einer Blindnietschraube 310 über das Einschraubteil in der Dornaufnahme 12 aufgenommen. Die Figur 5 zeigt die Blindnietschraube 310 in dem Zustand vor dem Vernieten, in dem der Nietkörper 330 der Blindnietschraube 310 noch in seinem Ausgangszustand ist.

Beispielsweise wirkt bei dem Blindnietschraube-Setzgerät 300 das Drückteil 16 auf das Einschraubteil, insbesondere ist das Drückteil 16 in eine Aufnahme des Einschraubteils eingeführt, und bildet über die Aufnahme mit dem Einschraubteil eine formschlüssige drehfeste Verbindung aus. Beispielsweise ist durch die Kraft des Federelementes 15 des exemplarischen Nietgerätes 1 (Figur 2), welche auf das Drückteil 16 axial wirkt, das Drückteil 16 in der Aufnahme des Einschraubteils gehalten.

### Bezugszeichenliste

- 1: Nietgerät
- 2: Griffteil
- 2.1: Grifffläche
- 3: Akkumulator
- 4: Auffangbehälter

- 10: Nietwerkzeug
- 11: Mundstück
- 11.1: Durchgangsloch
- 12: Dornaufnahme
- 13: Futtergehäuse
- 14: Spannelement
- 14': Spannelement
- 15: Federelement
- 15.1: Durchgang
- 16: Drückteil
- 16.1: Durchgang
- 17: Gegenhalter
- 17.1: Durchgang

- 30: Antriebseinrichtung
- 31: Elektromotor
- 31.1: Abtriebswelle
- 32: Spindelgetriebe
- 33: Gewindespindel
- 33.1: vorderes Ende
- 33.2: hinteres Ende
- 33.3: Bewegungsgewinde
- 33.4: Befestigungsstruktur
- 34: Spindelmutter
- 35: Radiallager
- 35': Radiallager
- 36: Axiallager
- 37: Untersetzungsstufe
- 37': Untersetzungsstufe
- 38: Zwischenwelle
- 39: Stützring

- 40: Durchgang
- 40.1: vorderer Längenabschnitt
- 40.2: hinterer Längenabschnitt
- 41: Überlappungsabschnitt
- 42: Abführhülse
- 42.1: Durchgang

- 50: Gerätegehäuse
- 51: Haltestruktur
- 60: Werkzeuggehäuse

- 100: Blindniet-Setzgerät
- 110: Blindniet
- 120: Nietdorn

- 200: Blindnietmutter-Setzgerät
- 210: Blindnietmutter
- 220: Gewindenietdorn

- 300: Blindnietschraube-Setzgerät
- 310: Blindnietschraube
- 320: Gewindenietdorn

- W: Wirkachse

## Patentansprüche

1. Nietgerät (1), umfassend
ein Nietwerkzeug (10) mit einem Mundstück (11), einer gegenüber dem Mundstück (11) entlang einer Wirkachse (W) bewegbaren Dornaufnahme (12) und mit einem Federelement (15), welches mit einer Kraft in die Dornaufnahme (12) hinein wirkt,
eine Antriebseinrichtung (30) zum Betätigen des Nietwerkzeuges (10) mit einer ein Bewegungsgewinde (33.3) aufweisenden und das Federelement (15) aufnehmenden Gewindespindel (33), welche mit der Dornaufnahme (12) wirkverbunden und eingerichtet ist, entlang der Wirkachse (W) bewegt zu werden, wobei die Gewindespindel (33) ein der Dornaufnahme (12) zugewandtes vorderes Ende (33.1) und ein gegenüberliegendes hinteres Ende (33.2) hat und als Hohlspindel mit einem in Richtung ihrer Längserstreckung verlaufenden Durchgang (40) ausgebildet ist, welcher einen sich bis zum hinteren Ende (33.2) der Gewindespindel (33) erstreckenden hinteren Längenabschnitt (40.2) und einen davor vorliegenden vorderen Längenabschnitt (40.1) aufweist, und wobei im Bereich des vorderen Endes (33.1) die Gewindespindel (33) eine durch Materialausnehmung erzeugte Befestigungsstruktur (33.4) aufweist, über welche die Gewindespindel (33) direkt oder indirekt mit der Dornaufnahme (12) verschiebefest verbunden ist,
**dadurch gekennzeichnet, dass** der vordere Längenabschnitt (40.1) des Durchgangs (40) eine Querschnittsfläche aufweist, welche gegenüber der Querschnittsfläche des hinteren Längenabschnitts (40.2) kleiner ist, und das Federelement (15) in dem hinteren Längenabschnitt (40.2) angeordnet ist.

2. Nietgerät nach Anspruch 1, wobei das Federelement (15) sich im Bereich des hinteren Längenabschnitts (40.2) in Richtung der Wirkachse (W) an der Gewindespindel (33), insbesondere direkt oder über einen Gegenhalter (17) abstützt.

3. Nietgerät nach Anspruch 1 oder 2, wobei der vordere Längenabschnitt (40.1) des Durchgangs (40) sich zum vorderen Ende (33.1) der Gewindespindel (33) erstreckt.

4. Nietgerät nach einem der vorhergehenden Ansprüche, wobei die Befestigungsstruktur (33.4) der Gewindespindel (33) ein Gewinde, insbesondere Außengewinde, umfasst oder ist.

5. Nietgerät nach einem der vorhergehenden Ansprüche, wobei der vordere Längenabschnitt (40.1) des Durchgangs (40) und das Bewegungsgewinde (33.3) der Gewindespindel (33) sich in einem Überlappungsabschnitt (41) einander überlappen.

6. Nietgerät nach einem der vorhergehenden Ansprüche, wobei die Gewindespindel (33) in Eingriff mit einer Spindelmutter (34) eines Spindelgetriebes (32) ist und in einem vor einer Betätigung des Nietwerkzeuges (10) vorliegenden Ausgangszustand das Federelement (15) in der Gewindespindel (33) axial derart angeordnet ist, dass sich die Spindelmutter (34) und das Federelement (15) überlappen oder ein dem Nietwerkzeug (10) zugewandtes Ende der Spindelmutter (34) vor einem dem Nietwerkzeug (10) zugewandten Ende des Federelementes (15) liegt.

7. Nietgerät nach einem der vorhergehenden Ansprüche, wobei in dem vorderen Längenabschnitt (40.1) des Durchgangs (40) ein Drückteil (16) zur Übertragung der Kraft des Federelementes (15) verschiebbar aufgenommen ist, wobei das Drückteil (16) als Hohlkörper mit einem in Richtung seiner Längserstreckung verlaufenden Durchgang (16.1) ausgebildet ist, dessen Durchmesser größer als der Durchmesser eines von dem Nietwerkzeug (10) nutzbaren Nietdorns ist.

8. Nietgerät nach einem der vorhergehenden Ansprüche, wobei das Federelement (15) einen sich in Richtung der Längsachse der Gewindespindel (33) verlaufenden Durchgang (15.1) aufweist, dessen Durchmesser größer als der Durchmesser eines von dem Nietwerkzeug (10) nutzbaren Nietdorns ist.

9. Nietgerät nach einem der vorhergehenden Ansprüche, wobei das Federelement (15) eine Druckfeder ist.

10. Nietgerät nach einem der vorhergehenden Ansprüche, wobei die Gewindespindel (33) eine Kugelgewindespindel ist.

11. Nietgerät nach einem der vorhergehenden Ansprüche, wobei die Gewindespindel (33) ein Bestandteil einer elektromechanischen Antriebseinrichtung (30) ist, welche einen Elektromotor (31) zum Antreiben der Gewindespindel (33) umfasst.

12. Nietgerät nach einem der vorhergehenden Ansprüche, wobei das Nietgerät (1) ein Handnietgerät mit einem Griffteil (2) ist.

13. Blindniet-Setzgerät (100), umfassend ein Nietgerät (1) nach einem der Ansprüche 1 bis 12 mit einem in der Dornaufnahme (12) des Nietgerätes (1) aufgenommenem Nietdorn (120) eines zu setzenden Blindniets (110).

14. Blindnietmutter-Setzgerät (200), umfassend ein Nietgerät (1) nach einem der Ansprüche 1 bis 12 mit einem in der Dornaufnahme (12) des Nietgerätes (1) aufgenommenem Gewindenietdorn (220) für eine zu setzende Blindnietmutter (210).

15. Blindnietschraube-Setzgerät (300), umfassend ein Nietgerät (1) nach einem der Ansprüche 1 bis 12 mit einem in der Dornaufnahme (12) des Nietgerätes (1) aufgenommenem Gewindenietdorn (320) einer zu setzenden Blindnietschraube (310).

## Claims

1. Riveting device (1), comprising
a riveting tool (10) having a mouthpiece (11), a mandrel holder (12) that can be moved relative to the mouthpiece (11) along an operative axis (W) and having a spring element (15) which exerts a force into the mandrel holder (12),
a drive device (30) for actuating the riveting tool (10) with a threaded spindle (33) having a feed thread (33.3) and receiving the spring element (15) and which is operatively connected to the mandrel holder (12) and is set up to be moved along the operative axis (W), wherein the threaded spindle (33) has a front end (33.1) facing towards the mandrel holder (12) and an opposing back end (33.2) and is formed as a hollow spindle having a through hole (40) which extends in the direction of the longitudinal extension of the spindle and which has a back longitudinal section (40.2) extending up to the back end (33.2) of the threaded spindle (33) and a front longitudinal section (40.1) present before the back longitudinal section, and wherein in the region of the front end (33.1), the threaded spindle (33) has a fixing structure (33.4) created by a material recess, by means of which the threaded spindle (33) is non-displaceably connected directly or indirectly to the mandrel holder (12),
**characterised in that** the front longitudinal section (40.1) of the through hole (40) has a cross-sectional surface area which is smaller than the cross-sectional surface area of the back longitudinal section (40.2), and the spring element (15) is arranged in the back longitudinal section (40.2).

2. Riveting device according to claim 1, wherein the spring element (15) is supported in the region of the back longitudinal section (40.2) in the direction of the operative axis (W) on the threaded spindle (33), in particular directly or via a counter holder (17).

3. Riveting device according to claim 1 or 2, wherein the front longitudinal section (40.1) of the through hole (40) extends to the front end (33.1) of the threaded spindle (33).

4. Riveting device according to one of the preceding claims, wherein the fixing structure (33.4) of the threaded spindle (33) comprises or is a thread, in particular external thread.

5. Riveting device according to one of the preceding claims, wherein the front longitudinal section (40.1) of the through hole (40) and the feed thread (33.3) of the threaded spindle (33) overlap each other in an overlapping section (41).

6. Riveting device according to one of the preceding claims, wherein the threaded spindle (33) is engaged into a spindle nut (34) of a spindle gear (32) and in an initial state, present before actuating the riveting tool (10),the spring element (15) is arranged axially in the threaded spindle (33) in such a way that the spindle nut (34) and the spring element (15) overlap or an end of the spindle nut (34) facing towards the riveting tool (10) is in front of an end of the spring element (15) facing towards the riveting tool (10).

7. Riveting device according to one of the preceding claims, wherein a pressure part (16) is received displaceably in the front longitudinal section (40.1) of the through hole (40) for transmitting the force of the spring element (15), wherein the pressure part (16) is formed as a hollow body having a through hole (16.1) extending in the direction of its longitudinal extension, the diameter of which is greater than the diameter of a rivet mandrel that can be used by the riveting tool (10).

8. Riveting device according to one of the preceding claims, wherein the spring element (15) has a through hole (15.1) extending in the direction of the longitudinal axis of the threaded spindle (33), the diameter of through hole which is greater than the diameter of a rivet mandrel that can be used by the riveting tool (10).

9. Riveting device according to one of the preceding claims, wherein the spring element (15) is a compression spring.

10. Riveting device to one of the preceding claims, wherein the threaded spindle (33) is a ball threaded spindle.

11. Riveting device according to one of the preceding claims, wherein the threaded spindle (33) is a component of an electromechanical drive device (30) which comprises an electric motor (31) for driving the threaded spindle (33)

12. Riveting device according to one of the preceding claims, wherein the riveting device (1) is a hand riveting device with a handle part (2).

13. Blind rivet setting tool (100), comprising a riveting device (1) according to one of claims 1 to 12 having a rivet mandrel (120) of a blind rivet (110) to be set, which rivet mandrel is received in the mandrel holder (12) of the riveting device (1).

14. Blind rivet nut setting tool (200), comprising a riveting device (1) according to one of claims 1 to 12 having a threaded rivet mandrel (220) for a blind rivet nut (210) to be set, which threaded rivet mandrel is received in the mandrel holder (12) of the riveting device (1).

15. Blind rivet screw setting tool (300), comprising a riveting device (1) according to one of claims 1 to 12 having a threaded rivet mandrel (320) of a blind rivet screw (310) to be set, which threaded rivet mandrel is received in the mandrel holder (12) of the riveting device (1).

## Revendications

1. Appareil de rivetage (1), comprenant :
un outil de rivetage (10) comportant une embouchure (11), un porte-tige (12) mobile par rapport à l'embouchure (11) le long d'un axe utile (W) et comportant un élément à ressort (15) qui agit avec une certaine force dans le porte-tige (12),
un dispositif d'entraînement (30) pour actionner l'outil de rivetage (10) avec une broche filetée (33) qui présente un filetage d'actionnement (33.3), qui reçoit l'élément à ressort (15), qui est reliée de manière fonctionnelle au porte-tige (12) et qui est conçue pour se déplacer le long de l'axe utile (W), ladite broche filetée (33) possédant une extrémité avant (33.1) tournée vers le porte-tige (12) et une extrémité arrière (33.2) opposée, et étant conçue sous la forme d'une broche creuse pourvue d'un passage (40) à étendue longitudinale, lequel passage présente une section longitudinale arrière (40.2) s'étendant jusqu'à l'extrémité arrière (33.2) de la broche filetée (33) et une section longitudinale avant (40.1) située devant celle-ci, et ladite broche filetée (33) présentant, à proximité de l'extrémité avant (33.1), une structure de fixation (33.4) créée par retrait de matériau et permettant la liaison directe ou indirecte de la broche filetée (33) au porte-tige (12) sans coulissement,
**caractérisé en ce que** la section longitudinale avant (40.1) du passage (40) a une aire de section transversale inférieure à celle de la section longitudinale arrière (40.2), et l'élément à ressort (15) est disposé dans la section longitudinale arrière (40.2).

2. Appareil de rivetage selon la revendication 1, dans lequel l'élément à ressort (15) est supporté, dans la zone de la section longitudinale arrière (40.2), dans la direction de l'axe utile (W) sur la broche filetée (33), notamment directement ou par le biais d'un contre-support (17).

3. Appareil de rivetage selon la revendication 1 ou 2, dans lequel la section longitudinale avant (40.1) du passage (40) s'étend jusqu'à l'extrémité avant (33.1) de la broche filetée (33).

4. Appareil de rivetage selon l'une des revendications précédentes, dans lequel la structure de fixation (33.4) de la broche filetée (33) comprend ou consiste en un filetage, notamment un filetage extérieur.

5. Appareil de rivetage selon l'une des revendications précédentes, dans lequel la section longitudinale avant (40.1) du passage (40) et le filetage d'actionnement (33.3) de la broche filetée (33) se chevauchent dans une section de chevauchement (41).

6. Appareil de rivetage selon l'une des revendications précédentes, dans lequel la broche filetée (33) est en prise avec un écrou de broche (34) d'un entraînement de broche (32) et, dans un état initial existant avant l'actionnement de l'outil de rivetage (10), l'élément à ressort (15) est disposé axialement dans la broche filetée (33) de telle façon que l'écrou de broche (34) et l'élément à ressort (15) se chevauchent ou qu'une extrémité de l'écrou de broche (34) qui est tournée vers l'outil de rivetage (10) se trouve devant une extrémité de l'élément à ressort (15) tournée vers l'outil de rivetage (10).

7. Appareil de rivetage selon l'une des revendications précédentes, dans lequel une partie de pression (16) destinée à transmettre la force de l'élément à ressort (15) est reçue de manière coulissante dans la section longitudinale avant (40.1) du passage (40), ladite partie de pression (16) étant conçue sous la forme d'un corps creux pourvu d'un passage (16.1) à étendue longitudinale dont le diamètre est supérieur à celui d'une tige de rivet utilisable par l'outil de rivetage (10).

8. Appareil de rivetage selon l'une des revendications précédentes, dans lequel l'élément à ressort (15) présente un passage (15.1) s'étendant dans la direction de l'axe longitudinal de la broche filetée (33) et dont le diamètre est supérieur à celui d'une tige de rivet utilisable par l'outil de rivetage (10).

9. Appareil de rivetage selon l'une des revendications précédentes, dans lequel l'élément à ressort (15) est un ressort de compression.

10. Appareil de rivetage selon l'une des revendications précédentes, dans lequel la broche filetée (33) est une vis à billes.

11. Appareil de rivetage selon l'une des revendications précédentes, dans lequel la broche filetée (33) est un composant d'un dispositif d'entraînement électromécanique (30) qui comprend un moteur électrique (31) permettant d'entraîner la broche filetée (33).

12. Appareil de rivetage selon l'une quelconque des revendications précédentes, ledit appareil de rivetage (1) consistant en un appareil manuel doté d'une partie poignée (2).

13. Appareil de pose de rivets aveugles (100), comprenant un appareil de rivetage (1) selon l'une des revendications 1 à 12 comportant une tige (120) d'un rivet aveugle (110) à poser, qui est reçue dans le porte-tige (12) de l'appareil de rivetage (1).

14. Dispositif de pose d'écrous à sertir aveugles (200), comprenant un appareil de rivetage (1) selon l'une des revendications 1 à 12 comportant une tige de rivet à filetage (220) pour un écrou à sertir aveugle (210) à poser, qui est reçue dans le porte-tige (12) de l'appareil de rivetage (1).

15. Appareil de pose de goujons à sertir aveugles (300), comprenant un appareil de rivetage (1) selon l'une des revendications 1 à 12 comportant une tige de rivet à filetage (320) d'un goujon à sertir aveugle (310) à poser, qui est reçue dans le porte-tige (12) de l'appareil de rivetage (1).
